# FASCICULE DE BREVET EUROPEEN

(11) **EP 2 666 307 B1**
(45) Date de publication et mention de la délivrance du brevet: **24.03.2021**
(21) Numéro de dépôt: 12702209.3
(22) Date de dépôt: 19.01.2012
(51) Int. Cl.: H04R 3/12, H04S 7/00, H04R 27/00

(54) **DISPOSITIF DE TRAITEMENT AUDIO**
AUDIOVERARBEITUNGSVORRICHTUNG
AUDIO PROCESSING DEVICE

(30) Priorité: 19.01.2011 FR 1150409
(43) Date de publication de la demande: 27.11.2013
(73) Titulaire: Devialet, 75001 Paris (FR)
(72) Inventeur: SANNIE, Antoine, 75007 Paris (FR); DE LA FUENTE, Manuel, 75020 Paris (FR); CALMEL, Pierre-Emmanuel, 78000 Versailles (FR)
(74) Mandataire: Lavoix
(86) Numéro de dépôt international: PCT/EP2012/050792
(87) Numéro de publication internationale: WO 2012/098191

(56) Documents cités:
- EP-A1- 1 615 464
- EP-A1- 1 784 049
- FR-A1- 2 895 869
- US-A1- 2007 223 725
- US-A1- 2008 077 261
- US-A1- 2009 017 868

## Description

La présente invention concerne un dispositif de traitement audio selon le préambule de la revendication 1.

Le document EP 2 194 438 décrit un tel dispositif de traitement audio, qui comprend des moyens de liaison avec un appareil audio portable, par exemple un lecteur MP3 (« MPEG Audio Layer 3 ») ou un ordinateur, fournissant des fichiers de musique par exemple. Ce dispositif de traitement audio se place sur une station d'accueil disposant de haut-parleurs et effectue sur le fichier de données des opérations telles : conversion des données d'entrée en un signal audio, sélection de pistes parmi plusieurs pistes comprises dans le signal audio, etc. Il est capable, par l'intermédiaire d'une connexion sans fil avec d'autres dispositifs de traitement audio, de faire jouer la même musique sur d'autres haut-parleurs en même temps.

Les documents EP 1 615 464 A, US 2008/077261 A, FR 2 895 869 A et US 2007/0223725 A décrivent d'autres exemples de dispositifs audio.

L'invention propose une solution pour restituer de manière plus riche et plus satisfaisante un signal audio à l'aide de tels dispositifs de traitement audio.

A cet effet, l'invention a pour objet un dispositif de traitement audio du type précité et selon la partie caractérisante de la revendication 1.

Ainsi le dispositif de traitement audio adapte le contenu du signal destiné à être joué par un système de haut-parleur(s) en fonction du nombre de dispositifs détectés. Un tel dispositif permet de tirer pleinement parti de la proximité de plusieurs dispositifs de traitement audio, en spécialisant la fonctionnalité d'au moins certains d'entre eux en fonction de leur nombre, et ceci de manière automatique et dynamiquement reconfigurable en fonction de l'arrivée ou du départ des dispositifs.

Dans des modes de réalisation, le dispositif de traitement audio suivant l'invention comporte en outre une ou plusieurs des caractéristiques des revendications 2 à 15.

L'invention sera mieux comprise à la lecture de la description qui suit et à l'examen des figures qui l'accompagnent. Ces figures sont données à titre illustratif, mais nullement limitatif de l'invention. Ces figures sont les suivantes :
- la figure 1 est une vue schématique d'un dispositif de traitement audio dans un mode de réalisation de l'invention ;
- la figure 2 est une vue de la face avant de deux dispositifs de traitement audio dans un mode de réalisation de l'invention ;
- la figure 3 représente une courbe d'un niveau de signal provenant d'un dispositif de traitement audio et reçu par un autre dispositif de traitement audio en fonction de la distance les séparant ;
- la figure 4 est une partition d'une surface dans un mode de réalisation de l'invention ;
- la figure 5 représente deux dispositifs de traitement audio dans un mode de réalisation de l'invention ;
- la figure 6 représente deux dispositifs de traitement audio dans un mode de réalisation de l'invention ;
- la figure 7 est une vue de la face avant d'un mur de dispositifs de traitement audio dans un mode de réalisation de l'invention
- la figure 8 représente une vue d'un boîtier subissant un changement de position dans un mode de réalisation de l'invention ;
- la figure 9 représente une vue d'un boîtier subissant un changement de position dans un mode de réalisation de l'invention.

La figure 1 est une vue schématique d'un dispositif de traitement audio 1, nommé ci-après boîtier audio 1, dans un mode de réalisation de l'invention.

Le boîtier audio 1 comporte un connecteur d'entrée 2 adapté pour se connecter à une source de données audio, par exemple un lecteur MP3 ou un flux radio.

Le boîtier audio 1 comprend un microphone 3, une zone mémoire 6 pour stocker des données et des instructions logicielles définissant des traitements à réaliser lorsqu'elles sont exécutées sur un microprocesseur, et un module de détection 4.

Il comporte en outre une interface Internet 7, adaptée par exemple pour obtenir des flux audio directement depuis Internet.

Dans le mode de réalisation présenté, le boîtier audio comprend deux amplificateurs 10, 11. L'amplificateur 10 est relié à deux haut-parleurs 14,15. L'amplificateur 11 est relié à deux haut-parleurs 12, 13. Les haut-parleurs sont par exemple adaptés pour restituer toute la gamme des fréquences audio (dits « full range »).

Par ailleurs, le boîtier audio 1 comporte un module de communication avec d'autres boîtiers audio similaires au boîtier 1. Dans le mode de réalisation considéré, ce module de communication comprend un émetteur radio 8 et un récepteur radio 9, de technologie de type Wi-Fi, Bluetooth ou Zigbee par exemple dans le cas présent. Même si les moyens de communication sans fil sont particulièrement adaptés à la mise en œuvre de l'invention, cette dernière peut néanmoins être implémentée avec des moyens de communication filaires.

Le boîtier audio 1 comprend un microprocesseur 5 relié au microphone 3, au module de détection 4, à la zone mémoire 6, au connecteur d'entrée 2, au connecteur Internet 7, à l'émetteur radio 8, au récepteur radio 9 et aux amplificateurs 10 et 11.

Dans des modes de réalisation, le boîtier audio 1 comporte des connecteurs entrées et sorties additionnels, de type standard ou propriétaire, pour la connexion à tout type de source audio, par exemple, des téléphones portables, des ordinateurs, des instruments de musique etc. ou de périphériques, par exemple, enceintes acoustiques.

Des éléments supplémentaires sont inclus dans le boîtier audio 1, mais non représentés ici, tels qu'un bloc d'alimentation avec batteries par exemple et/ou prise de raccordement au secteur électrique, une interface avec un utilisateur, notamment un bouton ON/OFF etc.

Le module de détection 4 est conçu pour détecter la présence proche d'un autre boîtier audio du type du boîtier 1.

Il est adapté pour mesurer les niveaux de champ des signaux Zigbee (ou Wifi ou Bluetooth etc. selon la technologie retenue) reçus d'autres boîtiers et les comparer à un seuil SO.

L'évolution du niveau de champ reçu par un boîtier audio en fonction de la distance le séparant d'un autre boîtier est représentée en figure 3, dans un mode de réalisation. Ainsi typiquement, le niveau de champ reçu par un boîtier depuis un autre boîtier est supérieur à SO lorsque la distance entre ces deux boîtiers est inférieure à la distance d1.

Dans un mode de réalisation, d1 correspond à 1 mètre (m) ; à une distance d2 égale à 3 m, il est reçu un niveau de SO/3 et il est reçu un niveau presque nul à 30 m de distance.

Suivant des modes de réalisation, d1 peut prendre des valeurs distinctes, par exemple 10 cm, 20 cm, 1 m, 2 m.

Lorsqu'un niveau de champ reçu par le boîtier 1 est supérieur à SO, le boîtier 1 détecte la présence d'un autre boîtier et émet un signal destiné à avertir l'utilisateur, par exemple un « BIP » sonore caractéristique. Chaque appareil émet un signal sonore.

Le module de détection 4 comporte également un capteur de position comprenant 3 accéléromètres qui calculent les 3 accélérations linéaires selon 3 axes orthogonaux X, Y, Z. Les 3 axes X, Y et Z sont représentés en figure 2 relativement au boîtier audio 20, similaire au boîtier 1. Le module de détection 4 est donc capable, à partir des accélérations calculées par le capteur de position, de déterminer la position du boîtier audio 1 à chaque instant, par rapport à une position de référence, ainsi qu'un déplacement et/ou une rotation subie par le boîtier 1.

Par ailleurs, suite à l'émission d'un signal d'avertissement « BIP » tel qu'indiqué ci-dessus, le boîtier 1 est adapté pour attendre, suite à l'émission de ce BIP, une commande d'un utilisateur pour s'apparier avec l'autre boîtier détecté.

Dans le mode de réalisation considéré dans le cas présent, la commande attendue en réponse du « BIP », est une secousse, de type tape, appliquée par un utilisateur sur l'un des deux boîtiers détectés comme étant à proximité l'un de l'autre. Cette tape est détectée par le boîtier qui l'a reçue, à l'aide des accéléromètres de son module de détection 4.

Suite à la réception de cette tape, les deux boîtiers sont appariés et en outre, un boîtier-maître est désigné, l'autre étant boîtier-esclave.

Chaque changement de position et/ou d'orientation détectée par rapport à ce point de localisation par le module de détection d'un boîtier-esclave après appariement est transmis par les moyens d'émission Zigbee du boîtier-esclave à destination du boîtier-maître.

Dans le mode de réalisation considéré, le boîtier ayant reçu la tape est le boîtier-esclave.

Une fois qu'un boîtier audio-maître a été défini, il suffit d'amener à proximité dudit boîtier (à une distance inférieure à d1) un autre boîtier et de réitérer les étapes indiquées ci-dessus, ie tape après détection pour l'apparier avec le boîtier-maître et pour le déclarer boîtier-esclave supplémentaire.

Ainsi, on peut obtenir un boîtier-maître et un nombre n de boîtiers-esclaves, avec n pouvant prendre des valeurs entières diverses.

Dans un mode de réalisation, il est également possible de la même manière de réaliser l'appariement sur n'importe quel boîtier-esclave, l'état esclave pouvant ainsi être fourni à un boîtier audio par un autre boîtier audio esclave, ayant lui-même été apparié à un boîtier-maître ou à un boîtier l'ayant été.

Un boîtier 1 est adapté pour, quand il est déclaré boîtier-maître, déterminer les signaux audio destinés à être fournis à ses haut-parleurs, mais aussi les signaux audio destinés à être fournis aux haut-parleurs du ou des boîtiers-esclaves.

Cette détermination est réalisée en fonction du nombre n de boîtiers-esclaves et/ou de la distance séparant le boîtier-maître de chaque boîtier-esclave et/ou des positions relatives des boîtiers entre eux.

Dans un mode de réalisation, cette détermination est effectuée en outre en fonction des distances ou positionnements relatifs entre certains ou tous les boîtiers. Elle est en outre dynamiquement réactualisée en fonction des déplacements éventuels relatifs des boîtiers.

Chaque appariement correspond à un point de localisation identique du boîtier-maître et du boîtier-esclave appariés (à la distance d1 près). Chaque changement de position et/ou d'orientation détecté par rapport à ce point de localisation par le module de détection d'un boîtier-esclave après appariement étant transmis par les moyens d'émission Zigbee du boîtier-esclave à destination du boîtier-maître, ce dernier connaît ainsi la position de chacun de ses boîtiers-esclaves. Par exemple, dans un mode de réalisation, le boîtier-maître subdivise une portion du plan (X, Y) en une matrice de positions comportant un nombre N de positions distinctes, telle que la matrice 4*4 représentée en figure 4, comportant 16 positions distinctes numérotées de 1 à 16 ; et il affecte un numéro de position à chaque boîtier apparié avec lui ainsi qu'à lui-même.

Ces déterminations de signaux et de positions sont mises en œuvre à l'aide d'instructions logicielles stockées dans la zone mémoire 6 et exécutées sur le micro-processeur 5.

La figure 2 représente la face avant de deux boîtiers audio 20, 21 du type représenté schématiquement en figure 1. Sur chaque face avant de chacun de ces boîtiers 20, 21 figurent les 4 haut-parleurs, disposés selon deux colonnes de deux haut-parleurs chacune.

Ainsi, dans le boîtier audio 20, par rapport à la figure 1, les haut-parleurs 12₂₀ et 13₂₀ correspondent aux haut-parleurs 12, 13 et les haut-parleurs 14₂₀ et 15₂₀ correspondent aux haut-parleurs 14, 15. Dans le boîtier audio 21, les haut-parleurs 12₂₁ et 13₂₁ correspondent aux haut-parleurs 12, 13 et les haut-parleurs 14₂₁ et 15₂₁ correspondent aux haut-parleurs 14, 15.

Un boîtier audio selon l'invention peut en outre comporter une poignée extérieure (non représentée), de manière à permettre un portage aisé par un utilisateur.

Considérons à présent le fonctionnement d'un boîtier du type du boîtier 1 dans un mode indépendant.

Dans un tel cas, sous le pilotage du microprocesseur 5, des données audio sont extraites d'une source audio, par exemple d'un fichier MP3 d'un lecteur MP3 connecté au connecteur 2 ou de fichiers téléchargées depuis le connecteur 7, sont stockées dans une mémoire tampon de la zone mémoire 6, puis sont traitées.

Le traitement comporte des opérations nécessaires pour déterminer en fonction du fichier MP3 un signal audio, par exemple un signal stéréo composé d'un signal audio de voie gauche et un signal audio de voie droite. Le signal de voie droite est transmis à l'amplificateur 11, qui l'amplifie avant de transmettre le signal résultant aux haut-parleurs 12 et 13, qui produisent des sons correspondant au signal de voie droite D. Similairement, le signal de voie gauche est transmis à l'amplificateur 10, qui l'amplifie avant de transmettre le signal résultant aux haut-parleurs 14 et 15, qui produisent des sons correspondant au signal de voie gauche G.

Dans un mode de réalisation, chacun des amplificateurs 10, 11 est relié à l'ensemble des haut-parleurs 12, 13, 14, 15 et la sélection des haut-parleurs effectivement alimentés par chaque amplificateur 10,11 est fonction de la position dans l'espace du boîtier audio 1, en terme de rotation, orientation et/ou basculement dans l'espace.

Ainsi le boîtier 1 adapte son comportement à sa propre position, déterminée à l'aide de son module de détection 4. Par exemple, en référence à la figure 8, la position de départ étant celle représentée à gauche et décrite ci-dessus, si l'on bascule de 90° le boîtier vers la droite (rotation autour de l'axe Y, position intermédiaire représentée au milieu, position finale représentée à droite), il est conçu pour jouer la voie gauche G (fournie par l'amplificateur 10) sur les haut-parleurs 13 et 15 et la voie droite D (fournie par l'amplificateur 11) sur les haut-parleurs 12 et 14. De même, comme représenté en figure 9, la position de départ étant celle représentée à gauche avec une vue de la face avant des haut-parleurs, si l'on fait pivoter horizontalement le boîtier de 180° autour de l'axe Z, le boîtier 1 inverse les voies droite et gauche. Dans la position d'arrivée représentée à droite, avec une vue de la face arrière, les haut-parleurs 12, 13 diffusent la voie gauche provenant de l'amplificateur 10 et les haut-parleurs 14, 15 diffusent la voie droite (D) provenant de l'amplificateur 11.

Si le fichier MP3 définit un signal 5.1 ou 7.1, les signaux voie gauche et voie droite en sont extraits.

On notera que si le fichier MP3 ne définit pas un signal stéréo, mais un signal mono, suivant les cas, ce même signal mono est transmis aux amplificateurs 10, 11, ou dans des cas, un traitement est appliqué par le microprocesseur 5 pour donner un rendu stéréo, résultant en un signal distinct pour chacun des amplificateurs 10, 11.

Considérons que les deux boîtiers audio 20 et 21, fonctionnent tous deux en mode indépendant tel que décrit ci-dessus.

Ainsi les haut-parleurs 12₂₀ et 13₂₀, produisent des sons correspondant au signal de voie droite d'un fichier audio donné en entrée à un connecteur 2 ou 7 du boîtier audio 20 et les haut-parleurs 12₂₁ et 13₂₁, produisent des sons correspondant au signal de voie droite d'un fichier audio donné en entrée à un connecteur 2 ou 7 du boîtier audio 21 (voir « D » sur la figure 2). Les haut-parleurs 14₂₀ et 15₂₀ produisent des sons correspondant au signal de voie gauche du fichier audio donné en entrée du boîtier audio 20, tandis que les haut-parleurs 14₂₁ et 15₂₁, produisent des sons correspondant au signal de voie gauche du fichier audio donné en entrée du boîtier audio 21 (voir « G » sur la figure 2).

Considérons que ces boîtiers audio 20, 21 sont à présent rapprochés l'un de l'autre (par exemple l'utilisateur d'un des boîtiers le porte à proximité de l'autre) à une distance l'un de l'autre inférieure à d1 de manière à les apparier, comme indiqué par la flèche F représentée en figure 2.

Chacun d'entre eux va alors détecter à l'aide de leur module de détection respectif qu'un autre boîtier est à proximité. En conséquence, ils émettent alors le signal « BIP » caractéristique destiné à avertir un utilisateur. L'utilisateur dispense une tape sur le boîtier audio 21. Les deux boîtiers audio 20 et 21 sont maintenant appariés, le boîtier 20 étant le boîtier-maître et le boîtier 21 étant le boîtier-esclave.

Le boîtier-maître 20 détermine, à partir du fichier audio qui lui est donné en entrée via son connecteur 2 ou 7, les signaux audio à restituer par chaque boîtier 20, 21.

Tant que les boîtiers 20, 21 sont très proches l'un de l'autre (par exemple à une distance l'un de l'autre inférieure à un seuil de valeur D (par exemple pris égal à d1), ils joueront les mêmes sons stéréos.

Les données de définition du signal de voie droite et du signal de voie gauche déterminées par le boîtier 20 à partir des données sonores reçues via son connecteur d'entrée 2 ou 7, sont transmises au boîtier 21 par les moyens de communication Zigbee.

Le boîtier 21 stoppe alors la production précédente de sons stéréo provenant de données reçues sur ses propres connecteurs d'entrée 2, 7.. Les signaux de voie droite reçus sont transmis via un amplificateur du boîtier 21, aux haut-parleurs 12₂₁, 13₂₁, du boîtier 21, tandis que les signaux de voie gauche sont transmis via un amplificateur du boîtier 21, au haut-parleur 14₂₁ et 15₂₁.

Dans le boîtier 20, comme dans le cas où il fonctionnait en mode indépendant, les haut-parleurs 12₂₀ et 13₂₀, produisent des sons correspondant au signal de voie droite et les haut-parleurs 14₂₀ et 15₂₀ produisent des sons correspondant au signal de voie gauche du signal audio reçu au niveau d'un connecteur 2, 7 du boîtier 20.

Les deux boîtiers 20, 21 émettent donc la même musique, chacun joue en stéréo, la puissance sonore s'accroît.

Ensuite les boîtiers 20, 21 sont progressivement éloignés entre eux par un utilisateur jusqu'à une distance l'un de l'autre supérieure au seuil de valeur D (par exemple pris égal à d1), mais toujours au sein de leur zone de couverture Zigbee mutuelle.

Suite à l'appariement qui a eu lieu entre les boîtiers 20 et 21, le boîtier-maître 20 est informé des changements de position et de distance entre les boîtiers 20, 21.

Le boîtier maître 20 détermine successivement leur position relative.

Le boîtier-maître 20 adapte alors dynamiquement, suite au déplacement relatif des deux boîtiers 20, 21 les signaux audio à restituer par chaque boîtier 20, 21.

Au terme du déplacement, dans la matrice de position représentée en figure 4, le boîtier 20 est en position 8, tandis que le boîtier 21 est en position 12.

Dans un mode de réalisation, tant que la distance les séparant est inférieure à la distance seuil D, les deux boîtiers 20, 21 continue à émettre la même musique, chacun en stéréo.

Dès qu'il est déterminé par le boîtier-maître 20 que la distance les séparant est supérieure au seuil D, le signal de voie gauche du fichier audio provenant d'un connecteur 2 ou 7 du boîtier-maître 20 est fourni à tous les haut-parleurs de celui des boîtiers audio 20, 21 situé à gauche d'un utilisateur qui ferait face aux haut-parleurs (dans le cas présent les haut-parleurs 12₂₀, 13₂₀, 14₂₀ et 15₂₀ du boîtier 20) tandis que le signal de voie droite du fichier audio est fourni à tous les haut-parleurs de l'autre des boîtiers audio 20, 21 (dans le cas présent les haut-parleurs 12₂₁, 13₂₁, 14₂₁ et 15₂₁ du boîtier 21), comme représenté en figure 5.

Chaque boîtier joue alors la même voie mono sur l'ensemble de ses haut-parleurs.

Ainsi, le rendu spatial du son est amplifié. L'invention permet de spécialiser la fonction de chacun des boîtiers audio appariés en fonction de leur positionnement relatif.

C'est la connaissance de chacun des déplacements des boîtiers audio appariés qui permet au boîtier audio maître de déterminer quel boîtier jouera la voie gauche et quel boîtier jouera la voie droite.

Dans un autre mode de réalisation, le passage de la diffusion du signal stéréo en un signal mono sur chacun des boîtiers 20, 21 s'effectue progressivement au fur et à mesure du déplacement relatif des boîtiers, sous le pilotage du boîtier-maître 20. Par exemple, le boîtier 20, situé à gauche, joue le signal de voie gauche sur les haut-parleurs 14₂₀ et 15₂₀ situés à gauche, et le signal de voie gauche mélangé avec du signal de voie droite (G+d) sur les haut-parleurs 12₂₀ et 13₂₀ situés à droite tandis que le boîtier 21, situé à droite, joue le signal de voie gauche mélangé avec le signal de voie droite (D+g) sur les haut-parleurs 14₂₁ et 15₂₁ situés à gauche, et le signal de voie droite sur les haut-parleurs 12₂₁ et 13₂₁ situés à droite, comme représenté en figure 6.

Les mélanges diminuent progressivement au fur et à mesure du déplacement jusqu'à ce que la distance D soit franchie.

Ainsi lors du déplacement, le rendu spatial du son est optimisé en fonction du déplacement.

Dans un mode de réalisation, 3 boîtiers audio esclaves supplémentaires sont ensuite appariés avec le boîtier audio maître 20. Après appariement, ils sont placés par exemple dans les positions 2, 6 et 16 de la matrice de position représentée en figure 4. Ils viennent donc s'ajouter aux boîtiers 20 et 21 qui sont eux aux les positions 8 et 12.

Dans ce mode de réalisation, le boîtier-maître 20 est adapté pour déterminer un signal à restituer par ses propres haut-parleurs, et un signal à restituer par les haut-parleurs de chacun des N=4 boîtiers-esclaves en fonction de ce nombre N.

Dans le cas présent, sous le pilotage du boîtier-maître 20, à chaque-boîtier est affecté sélectivement un canal de la configuration 5.1 du fichier audio en entrée du boîtier-maître 20, chaque boîtier étant alors spécialisé et jouant le rôle d'une enceinte dédiée d'un système 5.1. Les canaux joués sont distincts l'un de l'autre.

Dans un mode de réalisation, en combinaison ou non avec les spécialisations décrites ci-dessus en fonction du positionnement ou de la distance, une spécialisation en termes de fréquences est pilotée par le boîtier-maître en fonction des positions relatives des boîtiers, par exemple selon l'axe Z et/ou en fonction des distances entre les boîtiers.

En effet, le boîtier-maître connaît les positions des différents boîtiers-esclaves qui lui ont été appariés. Dans un mode de réalisation, il peut piloter les boîtiers d'un mur composé de boîtiers comme représenté en figure 7 (comportant dans le cas représenté 9 boîtiers) de manière à ce que les haut-parleurs de tous les boîtiers diffusent les graves d'un signal sonore, que les haut-parleurs des boîtiers inférieurs 101, 102 103, diffusent exclusivement des graves, que les haut-parleurs des boîtiers intermédiaires 201, 202, 203 diffusent uniquement des graves et des medium et que les haut-parleurs des boîtiers supérieurs 301, 302, 303 diffusent exclusivement des graves et des aigus.

Dans un mode de réalisation, pour éviter toute dissonance, les boîtiers se synchronisent, en utilisant leur microphone respectif 3 de manière à compenser les latences de traitement et/ou de transmission. Certaines portions du signal audio telles que les basses ne sont pas latéralisées et donc sont présentes sur tous les boîtiers appariés, même lorsqu'ils sont spécialisés selon l'invention. Ces portions émises depuis les haut-parleurs d'autres boîtiers sont enregistrées par le micro de chaque boîtier considéré et permettent un recalage par comparaison (par exemple par inter corrélation entre les deux portions) entre une portion capturée à l'aide du micro et la portion correspondante jouée par le boîtier considéré.

Suivant les modes de réalisation de l'invention, l'adaptation de la fonctionnalité audio d'un boîtier (par affectation dynamique d'une voie dédiée, par combinaison de plusieurs voies et/ou par spécialisation en terme de fréquences) est réalisée en fonction d'un facteur ou d'une combinaison de plusieurs facteurs parmi le nombre de boîtiers proches, la distance entre des boîtiers, le positionnement relatif, notamment en hauteur, des boîtiers etc.

Dans le mode de réalisation décrit en référence aux figures, le dispositif de traitement audio 1 intègre 4 haut-parleurs et 2 amplificateurs. Toutefois, dans d'autres modes de réalisation, un dispositif de traitement audio selon l'invention comporte un nombre entier quelconque d'amplificateurs et/ou haut-parleurs, qui peut être nul notamment. Lorsque le dispositif de traitement audio selon l'invention ne comporte pas de haut-parleur(s) intégré(s), il délivre en des bornes de sortie les signaux destinés à des haut-parleurs. Ces signaux sont ensuite fournis à des bornes d'entrée d'un ou de plusieurs haut-parleurs d'une base extérieure associée au dispositif de traitement audio. La base extérieure est reliée au dispositif de traitement audio par une connexion directe (par exemple le dispositif se clippe dans un logement de la base extérieure) ou filaire ou sans-fil.

Dans un tel mode de réalisation particulier notamment, le dispositif de traitement audio peut être un dispositif amovible externe de type iPod ou iPhone, qui possède les dispositifs de détection, antenne, microphone nécessaires et qui est commandé par une application logicielle, par exemple téléchargeable. Les traitements décrits ci-dessus et effectués par le micro-processeur 5 pour la mise en œuvre de l'invention afin d'adapter les signaux audio joués par les différents haut-parleurs, sont alors définis par des instructions logicielles de l'application.

Ainsi deux ou plusieurs téléphones mobiles ayant téléchargé cette application et dotés d'un microphone, d'un micro-processeur, d'une antenne et d'un dispositif de détection peuvent alors s'appairer et faire jouer à deux bases extérieures quelles qu'elles soient des signaux différents (droite et gauche) selon l'invention.

Dans le mode de réalisation décrit, le traitement de détermination des signaux audio à jouer par le boîtier-maître et le(s) boîtier(s)-esclave(s) est effectué dans le boîtier-maître. Dans un autre mode de réalisation, les boîtiers sont adaptés pour fonctionner en mode coopératif, selon lequel les traitements sont partagés entre les différents boîtiers appariés.

Dans un mode de réalisation, le capteur de position comprend par exemple six accélérateurs (centrale inertielle), ou trois accéléromètres et une boussole.

Dans un mode de réalisation, le capteur de position à accéléromètres d'un boîtier audio est remplacé par un capteur de position utilisant d'autres technologies permettant la détermination de la position et des déplacements (rotation dans l'espace, translation) par exemple en analysant des sons émis par les boîtiers.

Ainsi la présente invention propose un boîtier adapté pour spécialiser et/ou adapter sa fonctionnalité de restitution audio en terme de type de canal joué parmi plusieurs canaux du signal audio à jouer ou de gamme de fréquences, et le cas échéant pour spécialiser et/ou adapter la fonctionnalité d'autres boîtiers situé à proximité, en fonction du nombre de ces boîtiers et/ou de leurs positionnements respectifs. Ces dispositions permettent d'exploiter au mieux, de façon dynamique, les regroupements et les déplacements de boîtiers portatifs, notamment au sein d'une même habitation.

## Revendications

1. Dispositif de traitement audio (1 ; 20, 21), comportant :
au moins un connecteur (2, 7), adapté pour recevoir un signal sonore d'entrée comportant une pluralité de voies audio ;
un module de traitement (5,6) adapté pour déterminer au moins un signal destiné à un haut-parleur (12, 13) en fonction dudit signal sonore ;
ledit dispositif comportant en outre un module de détection (4) adapté pour détecter la proximité d'un autre dispositif de traitement audio analogue et le module de traitement est adapté pour déterminer ledit signal destiné au haut-parleur en fonction en outre d'un nombre d'autre(s) dispositif(s) détecté(s) ;
le module de détection est adapté pour estimer la distance entre le dispositif et au moins un autre dispositif détecté, le module de traitement étant adapté pour déterminer le signal destiné au haut-parleur en fonction de ladite distance estimée, ladite détermination du signal réalisée par le module de traitement (5, 6) comprenant :
i une sélection d'une voie parmi la pluralité de voies audio du signal sonore d'entrée en fonction de la distance estimée entre le dispositif et un autre dispositif détecté ; ou
ii. une combinaison de différentes voies audio du signal sonore d'entrée en fonction de la distance estimée entre le dispositif et un autre dispositif détecté ; ou
iii. une sélection de fréquences de ladite combinaison ;
ledit dispositif étant **caractérisé en ce que** lorsque la distance estimée entre le dispositif et un autre dispositif détecté est inférieure à une distance seuil (D), chaque dispositif fonctionne en mode indépendant.

2. Dispositif de traitement audio (1 ; 20, 21) selon la revendication 1, comprenant un module de communication (8, 9) pour communiquer avec au moins un autre dispositif de traitement audio, selon la revendication 1.

3. Dispositif de traitement audio (20) selon la revendication 2, dans lequel les moyens de communication (8, 9) comprennent un module d'émission/réception radio et dans lequel le module de détection (4) est adapté pour détecter la proximité d'un autre dispositif de traitement audio (21) si un signal radio émis par l'autre dispositif de traitement est reçu par le dispositif de traitement radio à un niveau supérieur à un seuil donné.

4. Dispositif de traitement audio (1 ; 20, 21) selon l'une des revendications précédentes, dans lequel le module de traitement (5, 6) est adapté pour déterminer une pluralité de signaux destinés à des haut-parleurs respectifs, chacun desdits signaux étant déterminé en fonction du signal sonore d'entrée et du nombre d'autre(s) dispositif(s) détecté(s).

5. Dispositif de traitement audio (1 ; 20, 21) selon l'une des revendications précédentes, comportant en outre un système de restitution audio comprenant un ou plusieurs haut-parleurs, chaque haut-parleur étant adapté chacun pour recevoir et restituer le signal déterminé pour ledit haut-parleur par ledit module de traitement.

6. Dispositif de traitement audio (1 ; 20, 21) selon la revendication 5, dans lequel le module de traitement (5, 6) est adapté en outre pour déterminer le signal destiné à un haut-parleur de l'autre dispositif de traitement audio détecté en fonction en outre du nombre d'autre(s) dispositif(s) détecté(s).

7. Dispositif de traitement audio (1 ; 20, 21) selon l'une quelconque des revendications précédentes, dans lequel le module de détection est adapté en outre pour estimer :
- sa propre position dans l'espace ; et/ou
- une rotation qu'il subit ; et/ou
- la position relative dans l'espace d'autre(s) dispositif(s) détecté(s) ;
et dans lequel le module de traitement est adapté pour déterminer le signal destiné au haut-parleur en fonction en outre de sa propre position estimée et/ou de la rotation estimée et/ou de ladite position relative estimée.

8. Dispositif de traitement audio (1 ; 20, 21) selon l'une quelconque des revendications précédentes, dans lequel ladite détermination du signal réalisée comprend une sélection de fréquences, en fonction des positionnements relatifs du dispositif et de l'autre dispositif détecté, d'une voie ou d'une combinaison de voies.

9. Dispositif de traitement audio (1 ; 20, 21) selon l'une quelconque des revendications précédentes, dans lequel le module de détection est adapté pour estimer un positionnement relatif en hauteur de dispositifs de traitement audio et pour déterminer le signal destiné au haut-parleur en fonction dudit positionnement estimé.

10. Dispositif de traitement audio (1 ; 20, 21) selon l'une quelconque des revendications précédentes, adapté pour émettre un avertissement à destination d'un utilisateur lorsque la proximité d'un autre dispositif est détectée, et pour attendre une commande de l'utilisateur pour déterminer le signal destiné au haut-parleur en fonction en outre d'un nombre d'autre(s) dispositif(s) détecté(s).

11. Dispositif de traitement audio (1 ; 20, 21) selon la revendication 10, dans lequel la commande correspond à la détection par le module de détection d'une secousse appliquée au dispositif de traitement audio.

12. Dispositif de traitement audio (1 ; 20, 21) selon l'une quelconque des revendications précédentes, adapté pour sélectionner, après détection d'un autre dispositif de traitement audio à proximité, un état parmi un état de dispositif-maître et un état de dispositif-esclave, un dispositif-maître fournissant à un dispositif-esclave, le signal sonore d'entrée en fonction desquelles sera défini le signal destiné à un haut-parleur déterminé dans le dispositif-esclave.

13. Dispositif de traitement audio (1 ; 20, 21) selon la revendication 12, adapté pour sélectionner un état parmi un état de dispositif-maître et un état de dispositif-esclave en fonction de la détection ou de la non-détection par le module de détection (4) d'une secousse appliquée au dispositif de traitement audio.

14. Dispositif de traitement audio (1 ; 20, 21) selon l'une quelconque des revendications précédentes, dans lequel le connecteur (2, 7) adapté pour recevoir un signal sonore d'entrée est adapté pour loger un appareil source et pour s'interfacer avec ledit appareil source logé pour recueillir lesdites données.

15. Dispositif de traitement audio (1 ; 20, 21) selon l'une quelconque des revendications précédentes, comprenant un microphone (3) adapté pour enregistrer un son défini par un autre dispositif de traitement audio à proximité et des moyens pour synchroniser le signal déterminé par le module de traitement destiné à un haut-parleur, en fonction de la comparaison entre une portion au moins du son enregistré et une portion du signal déterminé par le module de traitement destiné à un haut-parleur.

## Patentansprüche

1. Audioverarbeitungsvorrichtung (1; 20, 21), aufweisend:
mindestens einen Anschluss (2, 7), der angepasst ist, um ein Eingangstonsignal zu empfangen, das eine Mehrzahl von Audiokanälen aufweist;
ein Verarbeitungsmodul (5, 6), das angepasst ist, um mindestens ein für einen Lautsprecher (12, 13) bestimmtes Signal in Abhängigkeit von dem Tonsignal zu ermitteln;
wobei die Vorrichtung ferner ein Detektionsmodul (4) aufweist, das angepasst ist, um die Nähe einer anderen analogen Audioverarbeitungsvorrichtung zu detektieren, und das Verarbeitungsmodul angepasst ist, um das Signal, das für den Lautsprecher bestimmt ist, ferner in Abhängigkeit von einer Anzahl anderer detektierter Vorrichtungen zu ermitteln;
wobei das Detektionsmodul angepasst ist, um die Entfernung zwischen der Vorrichtung und mindestens einer anderen detektierten Vorrichtung zu berechnen, wobei das Verarbeitungsmodul angepasst ist, um das für den Lautsprecher bestimmte Signal in Abhängigkeit von der berechneten Entfernung zu ermitteln, wobei das durch das Verarbeitungsmodul (5, 6) realisierte Ermitteln aufweist:
i eine Auswahl eines Kanals aus der Mehrzahl von Audiokanälen des Eingangstonsignals in Abhängigkeit von der berechneten Entfernung zwischen der Vorrichtung und einer anderen detektierten Vorrichtung; oder
ii. eine Kombination verschiedener Audiokanäle des Eingangstonsignals in Abhängigkeit von der berechneten Entfernung zwischen der Vorrichtung und einer anderen detektierten Vorrichtung; oder
iii. eine Auswahl von Frequenzen der Kombination;
wobei die Vorrichtung **dadurch gekennzeichnet ist, dass**,
wenn die berechnete Entfernung zwischen der Vorrichtung und einer anderen detektierten Vorrichtung kleiner als eine Schwellenentfernung (D) ist, jede Vorrichtung im unabhängigen Modus arbeitet.

2. Audioverarbeitungsvorrichtung (1; 20, 21) gemäß Anspruch 1, aufweisend ein Kommunikationsmodul (8, 9) zum Kommunizieren mit mindestens einer anderen Audioverarbeitungsvorrichtung gemäß Anspruch 1.

3. Audioverarbeitungsvorrichtung (20) gemäß Anspruch 2, wobei die Kommunikationsmittel (8, 9) ein Funksende-/Empfangsmodul aufweisen und wobei das Detektionsmodul (4) angepasst ist, um die Nähe einer anderen Audioverarbeitungsvorrichtung (21) zu detektieren, wenn ein von der anderen Verarbeitungsvorrichtung gesendetes Funksignal von der Funkverarbeitungsvorrichtung mit einem Pegel, der größer als ein bestimmter Schwellenwert ist, empfangen wird.

4. Audioverarbeitungsvorrichtung (1; 20, 21) gemäß einem der vorhergehenden Ansprüche, wobei das Verarbeitungsmodul (5, 6) angepasst ist, um eine Mehrzahl von Signalen zu ermitteln, die für jeweilige Lautsprecher bestimmt sind, wobei jedes der Signale in Abhängigkeit von dem Eingangstonsignal und der Anzahl von anderen detektierten Vorrichtungen ermittelt wird.

5. Audioverarbeitungsvorrichtung (1; 20, 21) gemäß einem der vorhergehenden Ansprüche, ferner aufweisend ein Audiowiedergabesystem, das einen oder mehrere Lautsprecher aufweist, wobei jeder Lautsprecher angepasst ist, um das für den Lautsprecher durch das Verarbeitungsmodul ermittelte Signal zu empfangen und wiederzugeben.

6. Audioverarbeitungsvorrichtung (1; 20, 21) gemäß Anspruch 5, wobei das Verarbeitungsmodul (5, 6) ferner angepasst ist, um das für einen Lautsprecher der anderen detektierten Audioverarbeitungsvorrichtung bestimmte Signal ferner in Abhängigkeit von der Anzahl anderer detektierter Vorrichtungen zu ermitteln.

7. Audioverarbeitungsvorrichtung (1; 20, 21) gemäß irgendeinem der vorhergehenden Ansprüche, wobei das Detektionsmodul ferner angepasst ist, um zu berechnen:
- seine eigene Position im Raum; und/oder
- eine Rotation, die es erfährt; und/oder
- die relative Position im Raum anderer detektierter Vorrichtungen;
und wobei das Verarbeitungsmodul angepasst ist, um das Signal, das für den Lautsprecher bestimmt ist, ferner in Abhängigkeit von seiner eigenen berechneten Position und/oder der berechneten Rotation und/oder der berechneten relativen Position zu ermitteln.

8. Audioverarbeitungsvorrichtung (1; 20, 21) gemäß irgendeinem der vorhergehenden Ansprüche, wobei das durchgeführte Ermitteln des Signals ein Auswählen von Frequenzen, in Abhängigkeit von den relativen Positionierungen der Vorrichtung und der anderen detektierten Vorrichtung, eines Kanals oder einer Kombination von Kanälen aufweist.

9. Audioverarbeitungsvorrichtung (1; 20, 21) gemäß irgendeinem der vorhergehenden Ansprüche, wobei das Detektionsmodul angepasst ist, um eine relative Höhenpositionierung von Audioverarbeitungsvorrichtungen zu berechnen und das für den Lautsprecher bestimmte Signal in Abhängigkeit von der berechneten Positionierung zu ermitteln.

10. Audioverarbeitungsvorrichtung (1; 20, 21) gemäß irgendeinem der vorhergehenden Ansprüche, die angepasst ist, um eine Warnung an einen Benutzer auszugeben, wenn die Nähe einer anderen Vorrichtung detektiert wird, und um auf eine Steuerung des Benutzers zu warten, um das für den Lautsprecher bestimmte Signal ferner in Abhängigkeit von einer Anzahl von anderen detektierten Vorrichtungen zu ermitteln.

11. Audioverarbeitungsvorrichtung (1; 20, 21) gemäß Anspruch 10, wobei die Steuerung der Detektion eines auf die Audioverarbeitungsvorrichtung einwirkenden Stoßes durch das Detektionsmodul entspricht.

12. Audioverarbeitungsvorrichtung (1; 20, 21) gemäß irgendeinem der vorhergehenden Ansprüche, die angepasst ist, um nach dem Detektieren einer anderen Audioverarbeitungsvorrichtung in der Nähe einen Zustand aus einem Master-Vorrichtung-Zustand und einem Slave-Vorrichtung-Zustand auszuwählen, wobei eine Master-Vorrichtung einer Slave-Vorrichtung das Eingangstonsignal zuführt, wobei in Abhängigkeit davon das Signal definiert wird, das für einen für einen Lautsprecher bestimmt ist, das in der Slave-Vorrichtung ermittelt wird.

13. Audioverarbeitungsvorrichtung (1; 20, 21) gemäß Anspruch 12, die angepasst ist, um einen Zustand aus einem Master-Vorrichtung-Zustand und einem Slave-Vorrichtung-Zustand in Abhängigkeit von der Detektion oder der Nicht-Detektion eines Stoßes durch das Detektionsmodul (4) auszuwählen, der auf die Audioverarbeitungsvorrichtung einwirkt.

14. Audioverarbeitungsvorrichtung (1; 20, 21) gemäß irgendeinem der vorhergehenden Ansprüche, wobei der Anschluss (2, 7), der zum Empfangen eines Eingangstonsignals angepasst ist, angepasst ist, um eine Quellenvorrichtung aufzunehmen und sich mit der aufgenommenen Quellenvorrichtung zu koppeln, um die Daten zu sammeln.

15. Audioverarbeitungsvorrichtung (1; 20, 21) gemäß irgendeinem der vorhergehenden Ansprüche, aufweisend ein Mikrofon (3), das angepasst ist, um einen durch eine andere Audioverarbeitungsvorrichtung in der Nähe definierten Ton zu speichern, und Mittel zum Synchronisieren des von dem Verarbeitungsmodul ermittelten Signals, das für einen Lautsprecher bestimmt ist, in Abhängigkeit von dem Vergleich zwischen mindestens einem Teil des aufgezeichneten Tons und einem Teil des von dem Verarbeitungsmodul ermittelten Signals, das für einen Lautsprecher bestimmt ist.

## Claims

1. An audio processing device (1; 20; 21) comprising:
at least one connector (2, 7), suitable for receiving an input sound signal corresponding to a plurality of audio channels;
a processing module (5, 6) suitable for determining at least one signal intended for a loudspeaker (12, 13) as a function of said sound signal,
the device further including a detection module (4) suitable for detecting the proximity of another similar audio processing device and the processing module is suitable for determining said signal intended for the loudspeaker as a function furthermore of a number of other detected device(s); the detection module being suitable for estimating the distance between the device and at least another detected device, the processing module being suitable for determining the signal intended for the loudspeaker as a function of said estimated distance, said determination of the signal done by the processing module (5, 6) comprising:
i. selecting a channel from among a plurality of audio channels of the input sound signal as a function of the estimated distance between the device and another detected device; or
ii. combining different audio channels of the input sound signal as a function of the estimated distance between the device and another detected device; or
iii. selecting frequencies of said combination;
the device being **characterized in that** when the estimated distance between the device and another detected device is inferior to a threshold distance (D), each device operates in independent mode.

2. An audio processing device (1; 20, 21) according to claim 1, comprising a communication module (8, 9) for communicating with at least one other audio processing device, according to claim 1.

3. The audio processing device (20) according to claim 2, wherein the communication means (8, 9) comprise a radio transceiver module and in which the detection module (4) is suitable for detecting the proximity of another audio processing device (21) if a radio signal emitted by the other processing device is received by the radio processing device at a level above a given threshold.

4. The audio processing device (1; 20, 21) according to one of the preceding claims, wherein the processing module (5, 6) is suitable for determining a plurality of signals intended for respective loudspeakers, each of said signals being determined as a function of the input sound signal and the number of other device(s) detected.

5. The audio processing device (1; 20, 21) according to one of the preceding claims, further comprising an audio retrieval system comprising one or more loudspeakers, each loudspeaker being suitable for receiving and restoring the determined signal for said loudspeaker by said processing module.

6. The audio processing device (1; 20, 21) according to claim 5, wherein the processing module (5, 6) is further suitable for determining the signal intended for a loudspeaker of the other detected audio processing device as a function furthermore of the number of other detected device(s).

7. The audio processing device (1; 20, 21) according to any one of the preceding claims, wherein the detection module is furthermore suitable for estimating:
- its own spatial position; and/or
- a rotation that it undergoes; and/or
- the relative spatial position of the other detected device(s);
and in which the processing module is suitable for determining the signal intended for the loudspeaker furthermore as a function of its own estimated position and/or the estimated rotation and/or said estimated relative position.

8. The audio processing device (1; 20, 21) according to any one of the preceding claims, wherein said determination of the signal done comprises selecting frequencies, as a function of the relative positions of the device and the other detected device, of a channel or of a combination of channels.

9. The audio processing device (1; 20, 21) according to any one of the preceding claims, wherein the detection module is suitable for estimating a relative height position of audio processing devices and determining the signal intended for the loudspeaker as a function of said estimated position.

10. The audio processing device (1; 20, 21) according to any one of the preceding claims, suitable for emitting a notification to a user when the proximity of another device is detected, and for waiting for a command from the user to determine the signal intended for the loudspeaker furthermore as a function of a number of other detected device(s).

11. The audio processing device (1; 20, 21) according to claim 10, wherein the command corresponds to the detection by the detection module of an impact applied to the audio processing device.

12. The audio processing device (1; 20, 21) according to any one of the preceding claims, suitable for selecting, after detecting another nearby audio processing device, a state from among a master device state and a slave device state, a master device providing a slave device with the input sound signal as a function of which the signal intended for a loudspeaker in the slave device will be defined.

13. The audio processing device (1; 20, 21) according to claim 12, suitable for selecting a state from among a master device state and a slave device state as a function of the detection or non-detection by the detection module (4) of an impact applied to the audio processing device.

14. The audio processing device (1; 20, 21) according to any one of the preceding claims, wherein the connector (2, 7) suitable for receiving an input sound signal is suitable for housing a source device and for interfacing with said housed source device to collect said data.

15. The audio processing device (1; 20, 21) according to any one of the preceding claims, comprising a microphone (3) suitable for recording the sound defined by another nearby audio processing device and means for synchronizing the signal determined by the processing module intended for a loudspeaker, as a function of the comparison between at least one portion of the recorded sound and a portion of the signal determined by the processing module intended for a loudspeaker.
